# EUROPÄISCHE PATENTSCHRIFT

(11) **EP 2 448 835 B1**
(45) Veröffentlichungstag und Bekanntmachung des Hinweises auf die Patenterteilung: **30.09.2015**
(21) Anmeldenummer: 10713559.2
(22) Anmeldetag: 17.03.2010
(51) Int. Cl.: B65D 25/04, B65D 77/20

(54) **KAFFEEPORTIONSBEHÄLTER DES WEGWERFTYPS**
COFFEE PORTION CONTAINER OF THE DISPOSABLE TYPE
RÉCIPIENT DE PORTIONS DE CAFÉ DU TYPE JETABLE

(30) Priorität: 29.06.2009 DE 202009008984 U
(43) Veröffentlichungstag der Anmeldung: 09.05.2012
(73) Patentinhaber: Eugster/Frismag AG, 8580 Amriswil (CH)
(72) Erfinder: MAHLICH, Gotthard, 61476 Kronberg (DE)
(74) Vertreter: Schubert, Siegmar
(86) Internationale Anmeldenummer: PCT/EP2010/001666
(87) Internationale Veröffentlichungsnummer: WO 2011/000445

(56) Entgegenhaltungen:
- CH-A- 157 806
- JP-A- 9 322 856
- US-A- 2 791 324
- US-A1- 2004 121 047
- US-A1- 2005 019 272

## Beschreibung

Die Erfindung betrifft einen Kaffeeportionsbehälter des Wegwerftyps aus luft- und aromadichtem Material.

Bekannt ist ein Wegwerfbehälter für zwei oder mehr Lebensmittel, zum Beispiel portionierte Früchte und Vanillesauce, verschiedene portionierte Gemüsesorten oder verschiedene Getränke wie Gin und Tonic, der einen Behälterkörper mit wenigstens zwei vollständig getrennten Kammern umfasst (GB-A-2 376 456). Jede Kammer ist durch eine integrale Deckwand verschließbar, die ohne Beeinflussung der Deckwand oder Deckwände der anderen Kammer(n) von dem Behälter ganz oder teilweise entfernt werden kann, wozu ein üblicher Dosenöffner oder ein oberflächenmontierter Zubring (ring-pull) dient. Der Behälter schließt mindestens eine Trennwand ein, die an wenigstens einer Innenseite oder Deckwand des Behälters dicht durch Kleben, Schweißen oder auf andere Weise angebracht sind, um diesen in die Kammern zu unterteilen. Dieser Wegwerfbehälter ist nicht speziell ein Kaffeeportionsbehälter. Er ist umständlich herzustellen und zu gebrauchten.

Kaffeeportionsbehälter in Form von Portionskapseln, die eine bestimmte Menge vorportionierten Kaffees und gegebenenfalls ein das Kaffeearoma erhaltendes Schutzgas luftdicht einschließen, sind bekannt (WO 02/078498 A1). Sie bestehen meist aus einer tiefgezogenen Kunststoff- oder Aluminiumfolie und werden mit verschiedenen Kaffeefüllungen angeboten. Sie haben für den Konsumenten den Vorteil, auch kleinere Mengen unterschiedlicher Kaffeesorten bevorraten zu können. Diese Portionskapseln sind jedoch an die Kaffee- bzw. Espressomaschinen angepasst, in denen sie Verwendung finden sollen, insbesondere deren Kapselhalter oder Klemmsystem. Zur Verwendung solcher Portionskapseln vorbereiteten Espressomaschinen weisen konstruktive Merkmale auf, die es gestatten, in die Portionskapseln Brühwasser einzuleiten und andererseits aus den dazu teilsweise perforierten Portionskapseln abzuführen. Zur Trennung des Brühwassers von dem aufgebrühten Kaffee bzw. zubereiteten Espresso sind die Portionskapseln in der Brühkammer abzudichten, was insbesondere in einem Randbereich der Portionskapseln erfolgen kann (EP 1 417 914 B1). Solche Portionskapseln haben somit unter anderem den Nachteil der speziellen Verwendung in angepassten Espressomaschinen. Für eine unbeschränkte Verwendung unabhangig von solchen speziellen Espressomaschinen wären sie schwierig vollständig zu öffnen. Einer solchen unbeschränkten Verwendung kann auch entgegenstehen, dass das Kaffeemehl in der Portionskapsel vorgepresst ist.

Abgesehen von den voranstehend erwähnten Espressomaschinen, in die Portionskapseln weitgehend gerätetechnisch eingeführt und nach dem Brühvorgang entnommen werden, gehört eine andere Bauweise von Kaffee- bzw. Espressomaschinen zum Stand der Technik, die neben einer integrierten Kaffeemühle einen oder zwei Bohnenbehälter aufweisen. Aus einem der Bohnenbehälter werden jeweils Kaffeebohnen in die Kaffeemühle transportiert. Nach dem Mahlvorgang wird gemahlener Kaffee in lockerer Form in eine Brühkammer geleitet, in der die Espressobereitung erfolgt. Weiterhin können Espressomaschinen der letztgenannten Bauweise, die traditionell als Espresso-Vollautomaten bezeichnet werden, einen von aussen zugänglichen Einfüllschacht für gemahlenen Kaffee bzw. Kaffeemehl umfassen, in den bei Bedarf Kaffeemehl einer anderen Sorte als diejenige der in den Bohnenbehältern enthaltenen Bohnen von Hand eingefüllt werden kann Von einer solchen alternativen Möglichkeit wird eher in Ausnahmefällen Gebrauch gemacht, in denen nicht die Kaffeebohnen aus dem Bohnenbehälter unmittelbar vor dem Brühvorgang gemahlen werden was für die Aromaentfaltung am günstigsten ist. Die alternativ als Kaffeemehl bevorratete Kaffeesorte verliert hingegen in der Regel während einer längeren Lagerzeit einer geöffneten Packung gemahlenen Kaffees, die typisch 500 Gramm Kaffeemehl aufnimmt, erheblich an Aroma. Deswegen besteht auch kein großer Anreiz, mehrere verschiedene Sorten gemahlenen Kaffees vorzuhalten. Bekannt ist ein Kaffeeportionsbehälter mit mehreren Portionskammern (US 2 791 324) gemäß dem Oberbegriff des Anspruchs 1.

Der vorliegenden Erfindung liegt daher die Aufgabe zugrunde, eine geeignete Konfektionierung gemahlenen Kaffees insbesondere für Espresso-Vollautomaten der oben erwähnten Bauweise, die mit einem Kaffeemehl-Einfüllschacht versehen sind, zur aromaschonenden Aufbewahrung des gemahlenen Kaffees vorzuschlagen, die sich durch vielfältige Verwendungsmöglichkeit, unkomplizierte Herstellung und einfache Handhabbarkeit auszeichnet Darüber hinaus soll die Konfektionierung die Bereitung von Espresso kontrolliert unterschiedlicher Stärke in einfacher Weise ermöglichen.

Diese Aufgabe wird erfindungsgemäß durch einen Kaffeeportionsbehälter mit den Merkmalen des Anspruchs 1 gelöst.

Der Kaffeeportionsbehälter ist in eine erste Portionskammer und eine zweite Portionskammer unterteilt, die durch je eine luft- und aromadichte Abrissfolie verschlossen sind, wobei zumindest die erste Portionskammer gemahlenen Kaffee enthält. Diese einfache Lösung für eine aromasichere Aufbewahrung und gleichzeitige Portionierung jeweils einer Sorte gemahlenen, nicht gepressten Kaffees kann nicht nur in Espresso-Vollautomaten mit mindestens einer integrierten Kaffeemühle, die einen oder zwei Bohnenbehälter aufweist und mit einem Kaffeemehl-Einfüllschacht versehen ist, eine einfache Kaffeesortenauswahl ermöglichend bzw. ergänzend, verwendet werden, sondern darüber hinaus für praktisch alle von Hand zu befüllenden Espresso- bzw. Kaffeemaschinen.

Indem zur Bereitung einer Espressoportion nur die erste Portionskammer des Kaffeeportionsbehälters durch einfaches Abreißen bzw. Ab-ziehen der Abrissfolie geöffnet wird und die in dieser Portionskammer enthaltene Kaffeeportion in den Füllschacht ausgeschüttet wird, oder danach zusätzlich die zweite Portionskammer in gleicher Weise geöffnet und ebenfalls in den Einfüllschacht entleert wird, der mit einer Brühkammer eines Espresso-Vollautomaten in Kaffeemehltransportverbindung steht, können einfach je nach Bedarf unterschiedliche starke Espressogetränke in reproduzierbarer Weise extrahiert werden.
Zur bequemen sicheren Handhabung beim Öffnen der Portionskammern weisen die Abrissfolien jeweils eine Anfasslasche auf.

Der Kaffeeportionsbehälter ist mit einer verhältnismäßig kleinen Oberfläche zum Aromaschutz fertigungsgünstig ausgebildet, indem der Kaffeeportionsbehälter als Hohlzylinder geformt ist, der an zwei endseitigen Querschnittsflächen mit je einer der Abrissfolien verschlossen ist, wobei eine feste Trennwand in dem Hohlzylinder in einer weiteren Querschnittsfläche zwischen den endseitigen Querschnittsflächen angeordnet ist.

Der Hohlzylinder weist an beiden endseitigen Querschnittsflächen je einen umlaufenden flächigen Rand auf, der in Verbindung mit jeweils einer der Abrissfolien eine Haftfläche ist, von der jeweils eine der Abrissfolien einfach vollständig abgezogen werden kann.

Herstellungsgünstig sind der Hohlzylinder und die Trennwand einstückig aus Kunststoff ausgeformt.

Bevorzugt sind nach Anspruch 2 die beiden Abrissfolien und die Trennwand parallel zu einander und senkrecht zu einer fiktiven Längsachse, die die Mittelachse des Hohlzylinders ist, angeordnet. Hierdurch ergeben sich Material sparend kleine Flächen der Abrissfolien und der Trennwand.

Nach Anspruch 3 können die Abrissfolien aromadicht und fertigungsgünstig aus Aluminiumfolie oder einer Kunststofffolie bestehen.

Gemäß Anspruch 4 sind die Volumen der ersten Portionskammer und der zweiten Portionskammer in einer ersten Variante des Kaffeeportionsbehälters unterschiedlich, und zwar nach Anspruch 5 im Verhältnis 2 zu 1. Damit und gemäß Anspruch 7 kann die erste Portionskammer eine zur Bereitung von Kaffee/Espresso normaler Stärke übliche Menge gemahlenen Kaffees einschließen, die ca. 7 Gramm wiegen kann, und die zweite Portionskammer kann typisch ca. 3,5 Gramm Kaffee beinhalten. Bei dieser Aufteilung der Portionen gemahlenen Kaffees kann eine Tasse Kaffee bzw. Espresso üblicher Stärke nach Öffnung und Entleerung nur der ersten Kammer hergestellt werden oder aber eine Tasse starken Kaffees bzw. Espressos bei aufeinanderfolgender Leerung der ersten Kammer und der zweiten Kammer. Da die Kaffeemenge in der zweiten Kammer nur die Hälfte der Kaffeemenge in der ersten Kammer ist, könnte nach Bereitung von Kaffee bzw. Espresso üblicher Stärke der noch teilweise, nämlich in der zweiten Portionskammer gefüllte Kaffeeportionsbehälters einfach entsorgt werden. Ansonsten kann unter der Verwendung von zwei Kaffeeportionsbehältern, deren erste Portionskammer entleert ist, die aber noch gemahlenen Kaffee in ihrer zweiten Portionskammer beinhalten, eine Tasse Kaffee bzw. Espresso normaler Stärke zubereitet werden.

In einer Variante des Kaffeeportionsbehälters nach Anspruch 6 sind jedoch die Volumen der beiden Portionskammern gleich, womit z.B. nacheinander zwei normal starke Portionen Kaffee/Espresso oder eine Portion besonders starker Kaffee/Espresso bereitet werden können.

Die Kaffeeportionsbehälter können aber auch nach Anspruch 8 derart gefüllt sein, dass nur die erste Portionskammer gemahlenen Kaffee enthält und dass die zweiter Portionskammer einen Aromastoff für die Bereitung des Kaffees bzw. Espressos beinhaltet. Der Aromastoff wie zum Beispiel Feigen-, Vanille-, oder Kardamon-Aromastoff kann in gleicher Weise wie das Kaffeemehl aus der Portionskapsel in den Einfüllschacht eingegeben werden. Solche Portionskapseln zur Herstellung aromatisierter Kaffeesorten eignen sich auch für den professionellen Einsatz in Kaffeehäusern, in denen ein rascher Zubereitungsablauf mit exakter Portionierung der zur individuellen Käffeebereitung verwendeten Bestandteile gewünscht ist. Es ist hierfür auch denkbar, bei Verwendung geeigneten Materials des Kaffeeportionsbehälters und der Abrissfolien die zweite Portionskammer mit flüssigen Genuss- und Aromastoffen, wie Kirschwasser, Pflümli oder Whiskey zu füllen, um diese Stoffe nach dem Brühvorgang dem bereiteten Kaffee bzw. Espresso zuzugeben.

Zum sauberen Einfüllen des Inhalts der Portionskammern in einen Kaffeemehl-Einfüllschacht ist der Kaffeeportionsbehälter nach Anspruch 9 bevorzugt so ausgebildet, dass die Erstreckung des Kaffeeportionsbehälters bzw. des Hohlzylinders, als der der Kaffeeportionsbehälter ausgeformt ist, in Richtung der fiktiven Längsachse größer ist als der Durchmesser des Hohlzylinders.

Zwei bevorzugte Ausführungsformen des erfindungsgemäßen Portionsbehälters werden im Folgenden anhand einer Zeichnung mit zwei Figuren erläutert, aus der sich weitere vorteilhafte Einzelheiten der Erfindung ergeben können. Es zeigen:
- Figur 1: den Kaffeeportionsbehälter in einer ersten Ausführungsform im geschlossenen Zustand ohne Inhalt in einem Längsschnitt,
- Figur 2: den Portionsbehälter gemäß Figur 1 in einer Draufsicht, wobei die Unteransicht der Draufsicht entspricht, und
- Figur 3: den Kaffeeportionsbehälter in einer zweiten Ausführungsform im geschlossenen Zustand ohne Inhalt in einem Längsschnitt.

In Figur 1 ist ein Kaffeeportionsbehälter allgemein mit 1 bezeichnet. Wie es sich aus der Zusammenschau der Figuren 1 und 2 ergibt, ist der Kaffeeportionsbehälter 1 als Hohlzylinder geformt, dessen äussere Zylinderwand 2 in Figur 2 unterbrochen dargestellt ist. Der Innenraum des Kaffeeportionsbehälters 1 ist in eine erste Portionskammer 3 und in eine zweite Portionskammer 4 durch eine Trennwand 5 unterteilt, die in einer Querschnittsfläche bzw. -ebene des Hohlzylinders innen in dem Kaffeeportionsbehälter 1 ausgeformt ist. An endseitigen Querschnittsflächen, die zu der Trennwand 5 parallel liegen, ist der Kaffeeportionsbehälter 1 oben und unten durch je eine Abrissfolie 6 bzw. 7 verschlossen, die somit die erste Portionskammer 3 bzw. die zweite Portionskammer 3 aromadicht verschließt. Hierzu ist jede der Abrissfolien 6 bzw. 7 zum Transport und zur Aufbewahrung des Portionsbehälters 1 genügend fest mit einem oberenflachen Rand 8 bzw. einem unteren flachen Rand 9 verbunden, jedoch zum Öffnen der Portionskammer 3 bzw. 4 einfach manuell vollständig von dem Rand 8 bzw. 9 abziehbar.

Zum bequemen Greifen jeweils einer der Abrissfolien ist diese mit einer über den Rand 8 bzw. 9 des Kaffeeportionsbehälters hinausragenden Anfasslasche 10 bzw. 11 ausgeformt. Der Rand 8 bzw. 9 bildet zusammen mit der Abrissfolie 6 bzw.7 eine Haftfläche von der die Abrissfolie 6 bzw. 7 mittels der Anfasslasche 10 bzw. 11 bequem vollständig abgezogen werden kann, um jeweils die erste Portionskammer 3 und gegebenenfalls die zweite Portionskammer 4 zu öffnen und zu entleeren.

Die beiden Abrissfolien 6, 7 werden bei der Herstellung des Kaffeeportionsbehälters, nachdem Kaffeemehl bzw. Aromastoff in eine bzw. beide Portionskammern 3, 4 eingefüllt ist, insbesondere durch Schweißen verschlossen. Der Kaffeeportionsbehälter besteht bevorzugt aus einem luftund aromadichten Kunststoff. Die Abrissfolien sind zweckmäßig als Aluminiumfolie, die lackiert sein kann, gefertigt.

In der ersten Ausführungsform des Kaffeeportionsbehälters nach Figur 1 verhalten sich die Volumina der Portionskammern 3, 4 zumindest annähernd wie 2 zu 1.

In der zweiten Ausführungsform nach Figur 3 sind hingegen die Volumina der Portionskammern 3', 4' praktisch identisch.

Abgesehen von dem Volumenverhältnis sind die erste Ausführungsform und die zweite Ausführungsform gleich ausgebildet, weshalb die zweite Ausführungsform mit durch einen hochgestellten Strich modifizierten Bezugszeichen der ersten Ausführungsform versehen ist.

### Bezugszahlen

- 1, 1': Kaffeeportionsbehälter
- 2, 2': Zylinderwand
- 3, 3': 1. Portionskammer
- 4, 4': 2. Portionskammer
- 5, 5': Trennwand
- 6, 6': Abrissfolie
- 7, 7': Abrissfolie
- 8, 8': Rand
- 9, 9': Rand
- 10, 10': Anfasslasche
- 11, 11': Anfasslasche

## Patentansprüche

1. Kaffeeportionsbehälter des Wegwerftyps aus luft- und aromadichtem-Material.
umfassend die Merkmale,
dass der Kaffeeportionsbehälter (1, 1') in eins-erste Portionskammer (3, 3') und eine zweite Portionskammer (4, 4') unterteilt ist und dass zumindest die erste Portionskammer (3, 3') gemahlenen kaffee enthält
**dadurch gekennzeichnet**
**dass** der Kaffeeportionsbehälter (1, 1') als Hohlzylinder geformt ist, dass die erste Portionskammer (3, 3') und die zweite Portionskammer (4, 4') durch je eine luft- und aromadichte Abrissfolie (6, 6', 7, 7') verschlossen sind, die jeweils eine Anfasslasche (10, 10', 11, 11') aufweist dass der Hohlzylinder an zwei endseitigen Querschnittsflächen mit je einer der Abrissfolien (6, 6', 7, 7') verschlossen ist;
**dass** eine feste Trennwand (5, 5') in dem Hohlzylinder in einer weiteren Querschnittsfläche zwischen den endseitigen Querschnittsflächen angeordnet ist,
**dass** der Hohlzylinder an den beiden endseitigen Querschnittsflächen je einen umlaufenden flachen Rand (8, 8', 9, 9') aufweist, der in Verbindung mit einer der Abrissfolien (6, 6', 7, 7') eine Haftfläche ist und dass der Hohlzylinder und die Trennwand (5, 5') einstückig aus Kunststoff ausgeformt sind.

2. Kaffeeportionsbehälter nach Anspruch 1,
**dadurch gekennzeichnet,**
**dass** die beiden Abrissfolien (6, 6', 7, 7') und die Trennwand (5, 5') parallel zueinander und senkrecht zu einer fiktiven Längsachse des Hohlzylinders angeordnet sind.

3. Kaffeeportionsbehälter nach Anspruch 1 oder 2,
**dadurch gekennzeichnet,**
**dass** die Abrissfolien (6, 6', 7, 7') als Aluminiumfolie oder als Kunststofffolie ausgebildet sind.

4. Kaffeeportionsbehälter nach einem der vorangehenden Ansprüche,
**dadurch gekennzeichnet,**
**dass** die Volumen der ersten Portionskammer (3) und der zweiten Portionskammer (4) unterschiedlich sind.

5. Kaffeeportionsbehälter nach Anspruch 4,
**dadurch gekennzeichnet,**
**dass** sich die Volumen der ersten Portionskammer (3) und der zweiten Portionskammer (4) wie 2 zu 1 verhalten.

6. Kaffeeportionsbehälter nach einem der Ansprüche 1 bis 3,
**dadurch gekennzeichnet,**
**dass** die Volumen der beiden Portionskammern (3, 3', 4, 4') gleich sind.

7. Kaffeeportionsbehälter nach einem der vorangehenden Ansprüche,
**dadurch gekennzeichnet,**
**dass** die erste Portionskammer (3, 3') und die zweite Portionskammer (4, 4') gemahlenen Kaffee enthalten.

8. Kaffeeportionsbehälter nach einem der Ansprüche 1 bis 6,
**dadurch gekennzeichnet,**
**dass** nur die erste Portionskammer (3, 3') gemahlenen Kaffee enthält und
**dass** die zweite Portionskammer (4, 4') einen Aromastoff beinhaltet.

9. Kaffeeportionsbehälter nach einem der vorangehenden Ansprüche,
**dadurch gekennzeichnet,**
**dass** die Erstreckung des Kaffeeportionsbehälters (1, 1') in Richtung der fiktiven Längsachse größer ist als der Durchmesser des Hohlzylinders.

10. Verwendung eines Kaffeeportionsbehälters (1) nach einem der vorangehenden Ansprüche in einem Espresso-Vollautomaten mit mindestens einer integrierten Kaffeemühle, die einen oder zwei Bohnenbehälter aufweist, und mit einem Kaffeemehl-Einfüllschacht.

## Claims

1. Coffee portion container of the disposable type made of air-tight and aroma-tight material,
comprising the features
- that the coffee portion container (1, 1') is divided into a first portion chamber (3, 3') and a second portion chamber (4, 4'), and
- that at least the first portion chamber (3, 3') contains ground coffee,
**characterised in that**
- the coffee portion container (1, 1') is formed as a hollow cylinder,
- the first portion chamber (3, 3') and the second portion chamber (4, 4') are each sealed by an air-tight and aroma-tight tear-off film (6, 6', 7, 7'), which films each have a peel-open tab (10, 10', 11, 11'),
- the hollow cylinder is sealed at two cross sectional end surfaces with one of the tear-off films (6, 6', 7, 7') respectively,
- a fixed dividing wall (5, 5') is arranged in the hollow cylinder in a further cross sectional surface between the cross sectional end surfaces,
- the hollow cylinder has a circumferential flat edge (8, 8', 9, 9') on each of the two cross sectional end surfaces, which edge is an adhesive surface in connection with one of the tear-off films (6, 6', 7, 7'), and
- the hollow cylinder and the dividing wall (5, 5') are formed integrally of plastics material.

2. Coffee portion container according to claim 1,
**characterised in**
**that** the two tear-off films (6, 6', 7, 7') and the dividing wall (5, 5') are arranged parallel to one another and perpendicularly to an imaginary longitudinal axis of the hollow cylinder.

3. Coffee portion container according to either claim 1 or claim 2,
**characterised in**
**that** the tear-off films (6, 6', 7, 7') are constructed as aluminium film or plastics material film.

4. Coffee portion container according to any of the preceding claims,
**characterised in**
**that** the volumes of the first portion chamber (3) and the second portion chamber (4, 4') are different.

5. Coffee portion container according to claim 4,
**characterised in**
**that** the volumes of the first portion chamber (3) and the second portion chamber (4) are in the ratio 2 to 1.

6. Coffee portion container according to any of claims 1 to 3,
**characterised in**
**that** the volumes of the two portion chambers (3, 3', 4, 4') are the same.

7. Coffee portion container according to any of the preceding claims,
**characterised in**
**that** the first portion chamber (3, 3') and the second portion chamber (4, 4') contain ground coffee.

8. Coffee portion container according to any of claims 1 to 6,
**characterised in**
**that** only the first portion chamber (3, 3') contains ground coffee, and in that the second portion chamber (4, 4') contains a flavouring substance.

9. Coffee portion container according to any of the preceding claims,
**characterised in**
**that** the extension of the coffee portion container (1, 1') in the direction of the imaginary longitudinal axis is larger than the diameter of the hollow cylinder.

10. Use of a coffee portion container (1) according to any of the preceding claims in an automatic espresso machine with at least one integrated coffee grinder which has one or two bean containers, and with a feed chute for ground coffee.

## Revendications

1. Récipient de portions de café de type jetable constitué d'un matériau étanche à l'air et conservant l'arôme,
comprenant les caractéristiques
que le récipient de portions de café (1, 1') est subdivisé en un premier compartiment de portion (3, 3') et un deuxième compartiment de portion (4, 4'), et
qu'au moins le premier compartiment de portion (3, 3') contient du café moulu, **caractérisé en ce**
**que** le récipient de portions de café (1, 1') est conçu sous la forme d'un cylindre creux,
**que** le premier compartiment de portion (3, 3') et le deuxième compartiment de portion (4, 4') sont chacun obturés par une feuille déchirable étanche à l'air et conservant l'arôme (6, 6', 7, 7') qui présente chacune une languette de saisie (10, 10', 11, 11'),
**que** le cylindre creux est fermé au niveau de deux surfaces transversales situées aux extrémités avec l'une des feuilles déchirable (6, 6', 7, 7'),
**qu'**une cloison de séparation (5, 5') fixe est disposée dans le cylindre creux au niveau d'une autre surface transversale entre les surfaces transversales situées aux extrémités,
**que** le cylindre creux présente un bord plat (8, 8', 9, 9') circonférentiel sur les deux surfaces transversales situées aux extrémités qui constitue une surface d'adhérence en liaison avec l'une des feuilles déchirables (6, 6', 7, 7') et que le cylindre creux et la cloison de séparation (5, 5') sont formés d'un seul tenant en matière plastique.

2. Récipient de portions de café selon la revendication 1,
**caractérisé en ce**
**que** les deux feuilles déchirables (6, 6', 7, 7') et la cloison de séparation (5, 5') sont disposées parallèlement l'une par rapport à l'autre et verticalement par rapport à un axe longitudinal fictif du cylindre creux.

3. Récipient de portions de café selon les revendications 1 ou 2,
**caractérisé en ce**
**que** les feuilles déchirables (6, 6', 7, 7') sont sous la forme de feuilles en aluminium ou de feuilles en matière plastique.

4. Récipient de portions de café selon l'une des revendications précédentes,
**caractérisé en ce**
**que** les volumes du premier compartiment de portion (3) et du deuxième compartiment de portion (4) sont différents.

5. Récipient de portions de café selon la revendication 4,
**caractérisé en ce**
**que** les volumes du premier compartiment de portion (3) et du deuxième compartiment de portion (4) ont entre eux un rapport de 2 sur 1.

6. Récipient de portions de café selon l'une des revendications 1 à 3,
**caractérisé en ce**
**que** les volumes des deux compartiments de portion (3, 3', 4, 4') sont identiques.

7. Récipient de portions de café selon l'une des revendications précédentes,
**caractérisé en ce**
**que** le premier compartiment de portion (3, 3') et le deuxième compartiment de portion (4, 4') contiennent du café moulu.

8. Récipient de portions de café selon l'une des revendications 1 à 6,
**caractérisé en ce**
**que** seul le premier compartiment de portion (3) contient du café moulu et que le deuxième compartiment de portion (4, 4') contient un arôme.

9. Récipient de portions de café selon l'une des revendications précédentes,
**caractérisé en ce**
**que** le déploiement du récipient de portions de café (1, 1') dans la direction de l'axe longitudinal fictif est supérieur au diamètre du cylindre creux.

10. Utilisation d'un récipient de portions de café (1) selon l'une des revendications précédentes dans une machine à espresso totalement automatique avec au moins un moulin à café intégré, qui présente un ou deux récipients pour les grains, et avec un entonnoir pour la mouture de café.
